# EUROPÄISCHE PATENTSCHRIFT

(11) **EP 0 772 867 B1**
(45) Veröffentlichungstag und Bekanntmachung des Hinweises auf die Patenterteilung: **23.02.2000**
(21) Anmeldenummer: 95926952.3
(22) Anmeldetag: 19.07.1995
(51) Int. Cl.: G10K 1/26

(54) **MUSIKINSTRUMENT ZUM ERZEUGEN VON WENIGSTENS EINEM KLANG**
MUSICAL INSTRUMENT FOR GENERATING AT LEAST ONE SOUND
INSTRUMENT MUSICAL GENERATEUR D'AU MOINS UN SON

(30) Priorität: 30.07.1994 DE 4427133
(43) Veröffentlichungstag der Anmeldung: 14.05.1997
(73) Patentinhaber: Senn, Friedrich, 78462 Konstanz (DE)
(72) Erfinder: Senn, Friedrich, 78462 Konstanz (DE)
(74) Vertreter: Weiss, Peter, Dr. rer. nat.
(86) Internationale Anmeldenummer: EP9502840
(87) Internationale Veröffentlichungsnummer: WO9604643

(56) Entgegenhaltungen:
- DE-A- 4 306 522
- FR-A- 1 556 799
- FR-A- 2 410 329
- US-A- 3 102 510
- US-A- 4 630 465

## Beschreibung

Die Erfindung betrifft ein Musikinstrument zum Erzeugen von wenigstens einem Ton mittels zumindest einer Klangplatte, welche schwingungsneutrale Flächen aufweist.

Bekannt sind sogenannte Plattenglocken, bei denen eine oder mehrere rechteckige Metallplatten mit Hilfe von Schnüren in einem Rahmen senkrecht aufgehängt und mit Schlegel oder Hammer zum Klingen gebracht werden. Die Bohrungen zur Aufnahme der Schnüre befinden sich an schwingungsneutralen Punkten auf den Diagonalen der Klangplatten (in der Regel ein Fünftel der Diagonale von den beiden oberen Ecken entfernt). Die Klangplatte ist so aufgehängt, daß sich die Breitseite in der Horizontalen befindet.

Eine Klangplatte, die an diesen Punkten aufgehängt ist, erzeugt beim Anschlagen Längs-, Quer- und Diagonalschwingungen, d.h., daß durch die unterschiedlichen Seitenverhältnisse entsprechend verschiedene Frequenzen entstehen, die jedoch einen hohen Geräuschanteil besitzen.

Da Klangplatten bisheriger Bauart senkrecht aufgehängt werden, ist das Spielen darauf umständlich und ermüdend. Außerdem behindert eine nach dem Anschlagen ständige Pendelbewegung schnelle Tonrepetitionen, was weitere klangmäßige Anschläge unmöglich macht. Da diese Klangplatten durch ihre verhältnismäßig große Abstrahlfläche auch ohne zusätzliche Resonatoren sehr laut klingen, bilden diese die Grundlage für einen neuen Klangplattentyp, der sowohl im Baßbereich als auch im Hochtonbereich eingesetzt werden kann.

Aus der FR-A-1 556 799 ist eine elektromagnetische, insbesondere elektrobetriebene Klingel bekannt, bei welcher mittels eines Elektromotors zwei Schwingplatten in Schwingung versetzt werden. Die Schwingplatten sind freischwingend gelagert.

Aus der US 3 102 510 ist ein Gong für eine Klingel aufgezeigt, in dessen Gehäuse einzelne quadratische Platten über Schlitze ausgebildet bzw. ausgeformt sind. Diese einzelnen Platten können in Schwingung versetzt werden.

Der vorliegenden Erfindung liegt die Aufgabe zugrunde, ein Musikinstrument der oben genannten Art zu schaffen, welche gleichfalls die Vorteile (lauter Ton ohne Resonator, großer Tonbereich) aufweist, bei der jedoch außerdem ein äußerst reiner Ton erzeugt werden kann, und die sowohl in waagerechter als auch in senkrechter Lage spielbar ist.

Zur Lösung dieser Aufgabe führt, daß die Klangplatte zumindest im Bereich einer schwingungsneutralen Fläche mit einer Halterung verbunden ist und zumindest eine Einformung, insbesondere eine Einschlitzung aufweist.

Mittels der Halterung erfolgt eine relativ starre Festlegung der Klangplatte insbesonder in waagerechter oder geneigter Lage, so daß ein Bespielen der Klangplatte besser und schneller möglich ist. Der Musiker kann sich während des Spielens frei im Raum bewegen und seine Schritte dabei als Metrum einsetzen, was bei der musikalischen Früherziehung von Kindern sehr wichtig ist. Eine Vielzahl von gestimmten Klangplatten kann zu einer beliebigen Anordnung miteinander verbunden werden, beispielsweise zu einem chromatischen Instrument mit Klavieranordnung.

Bevorzugt besteht die Halterung zumindest an der Verbindungsstelle mit der Klangplatte aus einem Schaumstoff. Hierbei bietet sich vor allem ein Kunststoffschaum oder beispielsweise auch ein Moosgummi an. Der Schaum sollte dabei zumindest eine Festigkeit besitzen, die zum einen das Schwingen der Klangplatte nicht stört, zumindest aber die Klangplatte in einer gewünschten Lage hält. Der Einfachheit halber weist der Schaumstoff eine Tasche oder einen Schlitz auf, in den die Klangplatte eingesetzt ist. Hier kann die Klangplatte verklebt oder sonstwie festgelegt werden.

Um schwingungsneutrale Flächen besser von schwingenden Flächen abzugrenzen, sollte die Klangplatte Einformungen, insbesondere Einschlitzungen aufweisen. In Einzelfällen kann eine Einschlitzung genügen. Bevorzugt werden jedoch zwei Einschlitzungen, wobei zwischen den beiden Einschlitzungen eine Zunge ausgebildet wird, an der die Halterung befestigt ist. Hierdurch erfolgt eine klare Abgrenzung zwischen aktiven und passiven Schwingungsflächen, was zu einer Verlängerung der Ausschwingzeit führt. Gleichzeitig wird damit die Klangplatte feingestimmt.

Zum Stimmen der Klangplatte können auf ihrer Oberfläche Nuten beliebiger geometrischer Anordnung oder Mulden eingeformt werden. Hier ist dem erfinderischen Gedanken keine Grenze gesetzt.

In einem bevorzugten Ausführungsbeispiel ist die Klangplatte in etwa quadratisch. Eine quadratische Klangplatte, die im Zentrum angeschlagen und in der Mitte einer beliebigen Seite gehalten wird, bildet an vier Seitenmitten schwingungsneutrale Flächen (Passivflächen) aus, welche sich zur Verbindung mit einer Halterung eignen. Der mit einer derartigen gehaltenen Klangplatte erzeugte sehr reine Ton erklingt als sogenannter Flageoletton. Die Entstehung eines Frequenzgemisches, wie es bei einer Klangplatte mit herkömmlicher Aufhängung (schwingungsneutrale Flächen auf der Diagonale) der Fall wäre, wird hiermit bewußt verhindert.

Eine quadratische Klangplatte mit Passivflächen an den Seiten bildet eine Schwingungsknotenlinie, welche die passiven Flächen in Form eines Quadrates miteinander verbindet. Um eine praktikable Halterung zu schaffen, die das Befestigen eines Haltegriffes bzw. welche die Zusammenstellung mehrerer Klangplatten zu einem Mehrtoninstument in einem Rahmen ermöglicht, müssen die Passivflächen vergrößert werden. Dies geschieht durch das oben erwähnte doppelte Einschlitzen an jeder Seite, jeweils in Richtung der gegenüberliegenden Seite. Die so gewonnenen vergrößerten Passivflächen in Form von Zungen sind geeignet für die Aufnahme von Halterungen, welche wiederum die Klangplatte mit einem Haltegriff oder einem festen Rahmen verbinden können, wie das weiter unten beschrieben ist.

Anstatt einer quadratischen Klangplatte kann - ohne Tonqualitätsverlust - die Form eines Rechteckes verwendet werden, wobei bei einer rechteckigen Klangplatte zwei Schwingungsknotenlinien in Form von gleichmäßigen Bögen entstehen, welche jeweils im Drittel der beiden Breitseiten als schwingungsneutrale Flächen enden. An diesen Flächen wird die Klangplatte mit je einer Halterung versehen, womit eine beidseitige und somit waagerechte wie senkrechte Halterung der Klangplatte ermöglicht wird.

Die vorliegenden erfindungsgemäßen Klangplatten können einfach und billig hergestellt werden. So können zum Beispiel mehrere zusammenhängende Klangplatten durch Fräsen, Sägen oder Stanzen der Plattenkonturen in ein größeres Metallblech hergestellt werden, die insgeamt ein mehrtöniges Instrument ergeben. Dies geschieht ähnlich einer Schlitztrommel, deren Tonzungen ebenfalls mit der gleichen Fertigungstechnik hergestellt werden.

Ferner wird bevorzugt für die Herstellung von Klangplatten gewalztes Blech verwendet, da dieses eine hohe Materialgenauigkeit aufweist und nur wenige Nacharbeiten erforderlich sind. Die Walzrichtung soll dabei quer zur Klangplatte verlaufen.

Ein wesentlicher Teil der vorliegenden Erfindung bezieht sich auch auf die Halterung. In einem bevorzugten Ausführungsbeispiel besteht diese Halterung aus einem Griffteil und einem Griffkopf. Das Griffteil kann in einen beliebigen Träger eingesetzt werden, so daß die Klangplatte in einer gewünschten Lage gehaltert ist.

In einem Ausführungsbeispiel sind Griffteil und Griffkopf einstückig aus einem Schaumstoff hergestellt. Hierbei muß allerdings ein Schaumstoff Verwendung finden, der eine genügende Festigkeit aufweist, um die Klangplatte in der gewünschten Lage zu halten. Aus diesem Grunde bietet es sich an, das Griffteil zumindest teilweise an der Oberfläche zu härten.

Eine andere Möglichkeit besteht darin, das Griffteil aus einem härteren Werkstoff, wie beispielsweise Kunststoff, Holz, Kork, Metall od.dgl. herzustellen und dieses Griffteil dann mit dem Griffkopf aus Schaumstoff zu verbinden. Im Rahmen der Erfindung liegt, daß diese Verbindung fest oder aber auch lösbar ist. In letzterem Fall ist der Griffkopf dann als Wechselkopf ausgebildet.

Ein Griffteil kann auch so ausgebildet sein, daß mit ihm mehrere Griffköpfe mit Klangplatten zur Erzeugung von unterschiedlichen Tönen verbunden sind.

Obwohl die über die Halterung festgelegten Klangplatten bereits eine hervorragende Klangstärke aufweisen, kann es sich im Einzelfall als ratsam erweisen, die Klangplatten einem Resonanzkasten zuzuordnen. In diesem Fall besitzt der Resonanzkasten dann Aufnahmen für Halterungen, welche beispielsweise eine quadratische Klangplatte an allen vier Seiten halten. Dies soll aber nur ein Ausführungsbeispiel darstellen.

Möglich ist auch die Anordnung von einer Mehrzahl von Klangplatten in einem Rahmen, wobei die Klangplatten mit dem Rahmen und unter sich über Schaumstoffhalterungen verbunden sind. Vorzugsweise können die Klangplatten auch aus einem Metallstreifen einstückig herausgeformt und mit einem stehenbleibenden Gitterstreifen bzw. untereinander durch entsprechend stehengelassene Verbindungszungen hergestellt werden. Da sich diese Verbindungszungen im klangneutralen Bereich befinden, können die Klangplatten nach wie vor frei schwingen. Es sind noch viele weitere Möglichkeiten denkbar.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine perspektivische Ansicht eines erfindungsgemäßen Musikinstrumentes zum Erzeugen eines Tones;
Figur 2 eine perspektivische Ansicht eines weiteren Ausführungsbeispiels eines erfindungsgemäßen Musikinstrumentes zum Erzeugen eines Tones;
Figur 3 eine Seiten- und eine Frontansicht einer erfindungsgemäßen Halterung für eine Klangplatte;
Figur 4 einen Querschnitt durch das Musikinstrument gemäß Figur 2 entlang Linie IV - IV;
Figur 5 eine Draufsicht auf ein weiteres Ausführungsbeispiel eines Musikinstrumentes zum Erzeugen von Tönen;
Figuren 6a bis 6d Draufsichten auf Ausführungsbeispiele von Klangplatten;
Figuren 7a bis 7c Draufsichten auf Ausführungsbeispiele von Klangplatten in verschiedenen geometrischen Formen;
Figuren 8a bis 8f Unteransichten von Klangplatten mit verschiedenen eingefrästen oder geschliffenen Nuten;
Figuren 9a bis 9c Unteransichten von Klangplatten mit verschiedenen Ausnehmungen;
Figuren 10a bis 10f Seitenansichten von verschiedenen Ausführungsformen von Halterungen bzw. Teilen davon;
Figur 11 eine perspektivische Ansicht eines Teiles einer Mehrfachhalterung;
Figur 12 eine Draufsicht auf mehrere zusammenhängende Klangplatten.

Ein erfindungsgemäßes Musikinstrument zum Erzeugen eines Tones weist gemäß Figur 1 eine Klangplatte 1 auf, die an einer Halterung 2 festliegt. Im vorliegenden Ausführungsbeispiel ist die Halterung 2 lösbar oder fest in einen Standblock 3 eingesetzt.

Bekannt ist, daß jede Klangplatte Schwingungsflächen und schwingungsneutrale Flächen (Passivflächen) aufweist. Eine quadratische Platte, die im Zentrum angeschlagen und in der Mitte einer beliebigen Seite gehalten wird, bildet an allen vier Seitenmitten schwingungsneutrale Flächen aus, welche sich für die Festlegung einer Halterung eignen. Die quadratische Klangplatte bildet eine Schwingungsknotenlinie, welche die passiven Flächen in Form eines Quadrates miteinander verbindet.

Bei einer rechteckigen Klangplatte entstehen beispielsweise zwei Schwingungsknotenlinien in Form von gleichmäßigen Bögen, welche jeweils im Drittel der beiden Breitseiten als schwingungsneutrale Flächen enden. Damit bieten sich diese Flächen zur Festlegung der Halterung an.

Es sind jedoch auch andere Außenkonturen der Klangplatten denkbar, wie dies in Figur 7 dargestellt ist. Figur 7a) zeigt eine Klangplatte 1.1 in einer runden Form. Figur 7b) bezieht sich auf eine Klangplatte 1.2 in achteckiger Form, und Figur 7c) zeigt eine Klangplatte 1.3 in elliptischer Form. Dies sollen jedoch nur Ausführungsbeispiele sein, es ist noch eine Vielzahl weiterer geometrischer Formen denkbar, die alle vom Erfindungsgedanken umfaßt sein sollen.

Um jedoch eine klarere Abgrenzung zwischen Schwingungsflächen und schwingungsneutralen Flächen, d.h. zwischen Aktiv- und Passivflächen zu erreichen, wurde herausgefunden, daß Einschlitzungen der Klangplatten in den Passivflächen zu eben dieser Trennung bzw. Abgrenzung führen und gleichzeitig eine Verlängerung der Ausschwingzeit bewirken. Ferner wird durch Einschlitzungen die Klangplatte feingestimmt.

In Figur 6 sind verschiedene Möglichkeiten der Einschlitzungen 4 gezeigt. Figur 6a zeigt eine quadratische Klangplatte 1, die an allen sich gegenüberliegenden Seiten doppelte Einschlitzungen 4 aufweist. Dabei sind die Einschlitzungen so ausgeführt, daß sie an allen vier Seiten gleich lang und symmetrisch angeordnet sind. Hierdurch wird die Klangreinheit nicht beeinträchtigt.

Denkbar ist aber auch eine Klangplatte 1.4 mit nur jeweils einer Einschlitzung 4 auf jeder Seite oder eine Klangplatte 1.5 mit drei Einschlitzungen 4 auf jeder Seite. Diese sind in Figur 6c) und d) dargestellt.

Da sich die Einschlitzungen 4 in schwingungsneutralen Flächen befinden, kann dort auch beispielsweise eine Bohrung 5 eingebracht werden (siehe Figur 6b), die einer besseren Festlegung der Halterung 2 dient.

Ein Stimmen der Klangplatten kann auch durch eingefräste Nuten erfolgen, wie dies in den Figuren 8a) bis f) dargestellt ist. Figur 8a) zeigt eine Klangplatte 1.6 mit einer etwa mittig angeordneten Kreisnut 6. Figur 8b) zeigt eine Klangplatte 1.7 mit einem Nutkreuz 7, Figur 8c) eine Klangplatte 1.8 mit einer Rechtecknut 8, Figur 8d) eine Klangplatte 1.9 mit einer Achtecknut 9, Figur 8e) eine Klangplatte 1.10 mit parallel zu den diagonalen angeordneten Nutabschnitten 10 und Figur 8f) eine Klangplatte 1.11 mit parallel zu den Seiten angeordneten Nutabschnitten 11.

Auch dies sind nur Ausführungsbeispiele, die noch weitere Ausgestaltungen offenhalten, welche in den Rahmen der vorliegenden Erfindung fallen.

Eine ähnliche Beeinflussung der Tonqualität wie durch die Nuten wird durch Ausfräsungen erreicht, wie sie in den Figuren 9a) bis c) dargestellt sind. Dabei zeigt die Unteransicht in Figur 9a) eine Kreismulde 12 in der Klangplatte 1.12, die Figur 9b) eine Rechteckmulde 13 in der Klangplatte 1.13 und Figur 9c) eine Achteckmulde 14 in der Klangplatte 1.14.

Eine entsprechende Klangplatte 1 ist, wie oben erwähnt, an einer Halterung 2 festgelegt. Bevorzugt besteht diese Halterung 2 aus Schaumstoff, da hierdurch das Schwingen der Klangplatte nicht beeinträchtigt wird. Ein Ausführungsbeispiel einer Halterung 2.1 ist in Figur 10a) dargestellt. Diese Halterung 2.1 besteht aus einem Griffteil 15 und einem Griffkopf 16. In den Griffkopf 16 ist eine schlitzförmige Tasche 17 eingeformt, welche der Aufnahme der Klangplatte 1 dient. Die Verbindung zwischen Griffkopf 16 und Klangplatte 1 kann durch Verkleben, Vergießen oder ein direktes Anschäumen mit oder ohne Rückhaltesicherung in Form einer Vertiefung bzw. einer Bohrung in der Klangplatte erfolgen.

Damit das flexible Kunststoffschaummaterial genügend Festigkeit erhält, kann die Halterung 2.1 an ihrer Oberfläche gehärtet sein. Ferner ist es möglich, in das Griffteil 15 ein Gegengewicht zur Klangplatte 1 einzubringen, d.h. einzuschäumen, einzugießen oder einzulegen.

Anstelle der Härtung der Oberfläche ist es auch möglich, daß der Kern des Griffteils 15 aus Kunststoffschaummaterial besteht, der dann von einer härteren Kunststoffschale umhüllt ist.

In dem Ausführungsbeispiel gemäß Figur 10b) und c) ist jeweils eine Halterung 2.2 und 2.3 mehrteilig ausgebildet. Das Griffteil 15.1 und 15.2 besteht aus steifem Material, wie beispielsweise Kunststoff, Holz, Kork, Metall, während der Griffkopf 16.1 und 16.2 wiederum aus flexiblem Kunststoffschaummaterial oder Moosgummi gebildet ist.

Zur Verbindung von Griffkopf 16.1 bzw. 16.2 und Griffteil 15.1 und 15.2 weist das Griffteil 15.1 bzw. 15.2 jeweils einen Hohlraum 18.1 bzw. 18.2 auf, in welchen der Griffkopf 16.1 bzw. 16.2 eingesetzt, eingeschäumt bzw. eingegossen ist. Seine Festlegung kann durch Kleben, durch Ausbildung einer Rastnase 19 oder durch Einschieben von seitlichen Arretierungszapfen 20 erfolgen.

In Figur 10d) besteht auch der Griffkopf im wesentlichen aus steifem Material, wie beispielsweise Kunststoff, Holz, Kork oder Metall. In ihn ist jedoch eine Kedernut 21 eingeformt, die mit dem Kunststoffschaummaterial oder Moosgummi gefüllt ist. Dabei kann dieser Einsatz 22 seitlich in die Kedernut 21 eingeschoben werden. Denkbar ist aber auch ein Einschäumen bzw. ein Ausgießen. Ferner ist im Querloch 32 in dem Einsatz 22 vorgesehen, durch welche die Masse reduziert und damit auch die Schwingungsdämpfung reduziert wird. Eine solche Querbohrung kann im übrigen auch bei den anderen Griffköpfen gemäß den Figuren 10 vorgesehen werden.

Figur 10e) und f) zeigt die Ausbildung von Halterungen 2.5 und 2.6 mit auswechselbaren Griffköpfen 16.3 und 16.4. In beiden Fällen sind mit dem Griffkopf 16.3 und 16.4 unterschiedliche Rastelemente 23.1 und 23.2 verbunden, welche eine Rast- bzw. Klippverbindung mit dem Griffteil 15.3 bzw. 15.4 eingehen. Bevorzugt sind das Rastelemente 23.1 bzw. 23.2 und der Griffkopf 16.3 und 16.4 unlösbar miteinander verbunden. Diese Anordnung gestattet für nur ein Griffteil ein Austauschen der Griffköpfe 16 mit verschiedenen Klangplatten, so daß unterschiedliche Tonfolgen aneinander gereiht werden können.

In Figur 11 ist auch gezeigt, daß mit einem Griffteil 15.5 eine Mehrzahl von Griffköpfen 16 verbindbar ist. Zu diesem Zweck weist das Griffteil 15.5 einen Stiel 24 und eine Querleiste 25 auf, in welche T-Nuten 26 eingeformt sind. Damit entsprechende, nicht näher gezeigte Griffköpfe in die T-Nuten eingesetzt werden können, weisen sie beispielsweise anstelle der Rastelemente 23 entsprechende T-Schienen auf. Das Griffteil 15.5 könnte auch nur eine T-Nut zur Aufnahme von nur einem Griffknopf besitzen. Anstelle der T-Nuten könnte das Griffteil 15.5 auch andere Verbindungs- oder Rasteinrichtungen für Griffköpfe besitzen.

Während die Klangplatte 1 in dem Ausführungsbeispiel gemäß Figur 1 nur an einer Seite im Bereich der Passivfläche gehalten ist, wird eine Klangplatte 1 gemäß Figur 2 an allen vier Seiten festgelegt. Hierbei ist die Klangplatte 1 einem Resonanzkasten 27 zugeordnet, der beispielsweise aus Holz oder Kunststoff bestehen kann. Der Resonanzkasten 27 besitzt gemäß Figur 4 in seinem Innenraum Aufnahmen 28, in welche Halterungen 2.7 eingesetzt sind. Jede Halterung 2.7 besteht gemäß Figur 3 aus einem Schaumstoffblock, der eine Tasche 17.1 zur Aufnahme der Klangplatte 1 aufweist. Ferner ist in die Halterung 2.7 eine keilförmige Aussparung 29 eingeformt, welche der besseren Federung der Klangplatte 1 dient. Dies ist jedoch lediglich eine verbesserte Ausführungsform.

Bevorzugt stützt sich der Resonanzkasten 27 über Füßchen 30 aus einem weichen Material, wie beispielsweise Schaumstoff, Filz od. dgl. gegen einen Untergrund ab, wodurch ebenfalls die Klangqualität verbessert wird.

Selbstverständlich kann es auch genügen, die Klangplatte 1 nur an einer, zwei oder drei Seiten festzulegen.

In Figur 5 ist gezeigt, daß auch eine Mehrzahl von unterschiedlich großen Klangplatten 1 oder Klangpatten mit unterschiedlichen Ein- bzw. Ausfräsungen an einem Rahmen 31 angeordnet sein kann. Dieser Rahmen kann ebenfalls wieder aus Kunststoff oder Holz hergestellt sein. Mit dem Rahmen sind Halterungen 2.8 verbunden, die wiederum aus Schaumstoff, Metall od. dgl. bestehen. Grenzen zwei Klangplatten 1 aneinan- der, so können diese durch Halterungen 2.9 miteinander verbunden werden.

Eine weitere Möglichkeit einer Halterung 2.10 ist in Figur 12 angegeben. Dort sind aus einem Metallblech 34 mehrere Klangplatten 1 herausgeformt. Dabei verbleibt ein äußerer Gitterstreifen 35, der über eine Halterung 2.11 stehengelassene Zungen mit Klangplatten 1 in Verbindung steht. Die oben erwähnten Halterungen 2.10 sind stehengelassene Verbindungszungen zwischen zwei benachbarten Klangplatten 1. Seitlich ist das Metallblech 34 von Schaumstoffüßchen 36 unterlegt.

Die Fertigung eines derartigen Metallbleches 34 mit integrierten Klangplatten 1 erfolgt beispielsweise durch Fräsen, Stanzen, Nippeln, Laserschneiden oder Wasserstrahlschneiden. Dies sind nur einige Fertigungsmethoden.

## Patentansprüche

1. Musikinstrument zum Erzeugen von wenigstens einem Ton mittels zumindest einer Klangplatte (1), welche schwingungsneutrale Flächen aufweist,
dadurch gekennzeichnet,
daß die Klangplatte (1) zumindest im Bereich einer schwingungsneutralen Fläche mit einer Halterung (2) verbunden ist und zumindest eine Einformung, insbesondere eine Einschlitzung (4) aufweist.

2. Musikinstrument nach Anspruch 1, dadurch gekennzeichnet, daß die Halterung (2) zumindest an der Verbindungsstelle mit der Klangplatte (1) aus einem Schaumstoff besteht.

3. Musikinstrument nach Anspruch 2, dadurch gekennzeichnet, daß die Klangplatte (1) im Bereich von zumindest einer schwingungsneutralen Fläche in eine in den Schaumstoff eingeformte Tasche (17) eingeklebt, eingeschäumt od. dgl. ist.

4. Musikinstrument nach einem der Ansprüche 1 - 3, dadurch gekennzeichnet, daß die Klangplatte (1) im Bereich von zumindest einer schwingungsneutralen Fläche bevorzugt zwei Einschlitzungen (4) aufweist, in deren Bereich auch die Verbindung mit der Halterung (2) erfolgt.

5. Musikinstrument nach wenigstens einem der Ansprüche 1 - 4, dadurch gekennzeichnet, daß sich im Bereich der schwingungsneutralen Flächen zumindest eine Bohrung (5) zur Verbindung mit der Halterung (2) befindet.

6. Musikinstrument nach wenigstens einem der Ansprüche 1 - 5, dadurch gekennzeichnet, daß in die Unterfläche der Klangplatte (1.6 - 1.11) zumindest eine Nut (6 - 11) eingeformt ist.

7. Musikinstrument nach wenigstens einem der Ansprüche 1 - 5, dadurch gekennzeichnet, daß in die Unterfläche der Klangplatte (1.12 - 1.14) zumindest eine Mulde (12 - 14) eingeformt ist.

8. Musikinstrument nach wenigstens einem der Ansprüche 1 - 7, dadurch gekennzeichnet, daß die Außenkontur der Klangplatte quadratisch ist.

9. Musikinstrument nach wenigstens einem der Ansprüche 1 - 8, dadurch gekennzeichnet, daß die Halterung (2.1 - 2.6) aus einem Griffteil (15 - 15.5) und einem Griffkopf (16 - 16.4) besteht.

10. Musikinstrument nach Anspruch 9, dadurch gekennzeichnet, daß Griffteil (15) und Griffkopf (16) einstückig aus einem Schaumstoff hergestellt sind.

11. Musikinstrument nach Anspruch 9, dadurch gekennzeichnet, daß das Griffteil (15.1 - 15.5) aus einem härteren Werkstoff, wie Kunststoff, Holz, Kork, Metall od. dgl. besteht, während der Griffkopf (16.1 - 16.4) aus Schaumstoff gebildet und mit dem Griffteil verbunden ist.

12. Musikinstrument nach Anspruch 9, dadurch gekennzeichnet, daß der Griffteil und ein großer Teil des Griffkopfes aus härterem Werkstoff, wie Kunststoff, Holz, Kork, Metall od. dgl. besteht, wobei der Griffkopf eine Nut (21) aufweist, in welche ein Einsatz (22) eingesetzt ist, der aus Schaumstoff besteht und die Tasche (17) zur Aufnahme der Klangplatte (1) aufweist.

13. Musikinstrument nach Anspruch 11 oder 12, dadurch gekennzeichnet, daß der Griffkopf (16.3 - 16.4) bzw. der Einsatz (22) lösbar mit dem Griffteil (15.3 - 15.5) verbunden ist.

14. Musikinstrument nach Anspruch 13, dadurch gekennzeichnet, daß der Griffteil (15.5) mehrere Aufnahmen zur lösbaren Festlegung von Griffköpfen aufweist.

15. Musikinstrument nach wenigstens einem der Ansprüche 1 - 14, dadurch gekennzeichnet, daß der Klangplatte (1) ein Resonanzkasten (27) zugeordnet ist.

16. Musikinstrument nach Anspruch 15, dadurch gekennzeichnet, daß der Resonanzkasten (27) Aufnahmen (28) für Halterungen (2.7) aufweist, welche eine etwa quadratische Klangplatte (1) an allen vier Seiten halten.

17. Musikinstrument nach Anspruch 16, dadurch gekennzeichnet, daß die Halterungen (2.7) blockartig ausgebildet sind und jeweils eine Aussparung (29) aufweisen.

18. Musikinstrument nach wenigstens einem der Ansprüche 1 - 14, dadurch gekennzeichnet, daß eine Mehrzahl von Klangplatten (1) in einem Rahmen (31) oder Gitterstreifen (35) angeordnet und mit diesem bzw. untereinander über Halterungen (2.8 und 2.9, 2.10 und 2.11) verbunden sind.

19. Musikinstrument nach Anspruch 18, dadurch gekennzeichnet, daß die Halterungen (2.10 und 2.11) einstückig die Klangplatten (1) mit dem Gitterstreifen (35) und/oder untereinander verbinden.

## Claims

1. Musical instrument for producing at least one sound by means of at least one sounding plate (1) which has vibrationally neutral surfaces, characterised in that the sounding plate (1) is connected to a holder (2), at least in the region of a vibrationally neutral surface, and has at least one moulding, more especially a slit (4).

2. Musical instrument according to claim 1, characterised in that the holder (2) is formed from a foam material, at least at the place of attachment to the sounding plate (1).

3. Musical instrument according to claim 2, characterised in that the sounding plate (1) is secured, by gluing, foaming or the like, in a pocket (17) formed in the foam material in the region of at least one vibrationally neutral surface.

4. Musical instrument according to one of claims 1 - 3, characterised in that, in the region of at least one vibrationally neutral surface, the sounding plate (1) has preferably two slits (4), in the regions of which the attachment to the holder (2) is also effected.

5. Musical instrument according to at least one of claims 1 - 4, characterised in that, in the region of the vibrationally neutral surfaces, there is at least one bore (5) for the attachment to the holder (2).

6. Musical instrument according to at least one of claims 1 - 5, characterised in that at least one groove (6 - 11) is moulded in the lower surface of the sounding plate (1.6 - 1.11).

7. Musical instrument according to at least one of claims 1 - 5, characterised in that at least one depression (12 - 14) is moulded in the lower surface of the sounding plate (1.12 - 1.14).

8. Musical instrument according to at least one of claims 1 - 7, characterised in that the external configuration of the sounding plate is square.

9. Musical instrument according to at least one of claims 1 - 8, characterised in that the holder (2.1 - 2.6) comprises a gripping part (15 - 15.5) and a gripping head (16 - 16.4).

10. Musical instrument according to claim 9, characterised in that gripping part (15) and gripping head (16) are produced in one piece from a foam material.

11. Musical instrument according to claim 9, characterised in that the gripping part (15.1 - 15.5) is formed from a harder material, such as plastic, wood, cork, metal or the like, while the gripping head (16.1 - 16.4) is formed from foam material and is connected to the gripping part.

12. Musical instrument according to claim 9, characterised in that the gripping part and a large portion of the gripping head are formed from harder material, such as plastic, wood, cork, metal or the like, the gripping head having a groove (21) into which is inserted an insert (22), which is formed from foam material and has the pocket (17) to accommodate the sounding plate (1).

13. Musical instrument according to claim 11 or 12, characterised in that the gripping head (16.3 - 16.4), or respectively the insert (22), is detachably connected to the gripping part (15.3 - 15.5).

14. Musical instrument according to claim 13, characterised in that the gripping part (15.5) has a plurality of receiving means for the detachable securement of gripping heads.

15. Musical instrument according to at least one of claims 1 - 14, characterised in that a resonance box (27) is associated with the sounding plate (1).

16. Musical instrument according to claim 15, characterised in that the resonance box (27) has receiving means (28) for holders (2.7) which retain a substantially square sounding plate (1) on all four sides.

17. Musical instrument according to claim 16, characterised in that the holders (2.7) have a block-like configuration, and each of them has a recess (29).

18. Musical instrument according to at least one of claims 1 - 14, characterised in that a plurality of sounding plates (1) are disposed in a frame (31) or lattice strip (35) and are connected thereto or respectively to one another via holders (2.8 and 2.9, 2.10 and 2.11).

19. Musical instrument according to claim 18, characterised in that the holders (2.10 and 2.11) connect the sounding plates (1) integrally to the lattice strip (35) and/or to one another.

## Revendications

1. Instrument de musique pour générer au moins un son à l'aide d'au moins une plaque sonore (1) comportant des surfaces d'oscillations neutres,
caractérisé en ce que
la plaque sonore (1) est reliée au moins au niveau d'une surface d'oscillations neutres à un support (2) et comporte au moins une mise en forme, notamment une encoche (4).

2. Instrument de musique selon la revendication 1,
caractérisé en ce que
le support (2) est en mousse au moins au niveau du point de liaison avec la plaque sonore (1).

3. Instrument de musique selon la revendication 2,
caractérisé en ce que
la plaque sonore (1) est collée, intégrée par la mousse ou un moyen de fixation analogue au niveau d'au moins une surface neutre dans une poche (17) formée dans la mousse.

4. Instrument de musique selon l'une des revendications 1 à 3,
caractérisé en ce que
la plaque sonore (1) comporte au niveau d'au moins une surface neutre de préférence deux encoches (4) et la liaison avec le support (2) se fait dans la zone des encoches.

5. Instrument de musique selon au moins l'une des revendications 1 à 4,
caractérisé en ce qu'
au niveau des surfaces neutres, il y a au moins un perçage (5) pour la liaison avec le support (2).

6. Instrument de musique selon au moins l'une des revendications 1 à 5,
caractérisé en ce que
la surface inférieure de la plaque sonore (1.6 à 1.11) comporte au moins une rainure (6 à 11) formée dans la plaque.

7. Instrument de musique selon au moins l'une des revendications 1 à 5,
caractérisé par
au moins une gorge (12 à 14) formée dans la surface inférieure de la plaque sonore (1.12 à 1.14).

8. Instrument de musique selon au moins l'une des revendications 1 à 7,
caractérisé en ce que
le contour extérieur de la plaque sonore est carré.

9. Instrument de musique selon au moins l'une des revendications 1 à 8,
caractérisé en ce que
le support (2.1 à 2.6) est formé d'une poignée (15 à 15.5) et d'une tête (16 à 16.4).

10. Instrument de musique selon la revendication 9,
caractérisé en ce que
la poignée (15) et la tête (16) sont réalisées en une seule pièce en mousse.

11. Instrument de musique selon la revendication 9,
caractérisé en ce que
la poignée (15.1 à 15.5) est en un matériau plus dur tel que de la matière plastique, du bois, du liège, du métal ou analogue alors que la tête (16.1 à 16.4) est en une mousse et est reliée à la poignée.

12. Instrument de musique selon la revendication 9,
caractérisé en ce que
la poignée et une grande partie de la tête sont en un matériau dur comme de la matière plastique, du bois, du liège, du métal ou analogue et la tête comporte une rainure (21) recevant un insert (22) en mousse et la poche (17) pour recevoir la plaque sonore (1).

13. Instrument de musique selon les revendications 11 ou 12,
caractérisé en ce que
la tête (16.3 à 16.4) ou l'insert (22) sont reliés de manière amovible à la poignée (15.3 à 15.5).

14. Instrument de musique selon la revendication 13,
caractérisé en ce que
la poignée (15.5) comporte plusieurs logements pour fixer de manière amovible des têtes.

15. Instrument de musique selon au moins l'une des revendications 1 à 14,
caractérisé en ce que
la plaque sonore (1) est combinée à une caisse de résonance (27).

16. Instrument de musique selon la revendication 15,
caractérisé en ce que
la caisse de résonance (27) comporte des logements (28) pour des supports (2.7) qui tiennent une plaque sonore (1) sensiblement carrée sur ses quatre côtés.

17. Instrument de musique selon la revendication 16,
caractérisé en ce que
les supports (2.7) sont des blocs avec chaque fois une découpe (29).

18. Instrument de musique selon l'une des revendications 1 à 14,
caractérisé par
plusieurs plaques sonores (1) prévues dans un cadre (31) ou une bande de grille (35), en étant reliées à celui-ci ou entre elles par des supports (2.8 et 2.9, 2.10 et 2.11).

19. Instrument de musique selon la revendication 18,
caractérisé en ce que
les supports (2.10 et 2.11) sont reliés en une seule pièce aux plaques sonores (1) avec la bande de grille (35) et/ou sont reliés entre eux.
